# EUROPÄISCHE PATENTSCHRIFT

(11) **EP 2 346 776 B1**
(45) Veröffentlichungstag und Bekanntmachung des Hinweises auf die Patenterteilung: **17.09.2014**
(21) Anmeldenummer: 09748036.2
(22) Anmeldetag: 28.10.2009
(51) Int. Cl.: B67C 3/04

(54) **FÜLLELEMENT SOWIE FÜLLSYSTEM MIT EINEM SOLCHEN FÜLLELEMENT**
FILLING ELEMENT AND FILLING SYSTEM COMPRISING SUCH A FILLING ELEMENT
ÉLÉMENT DE REMPLISSAGE ET SYSTÈME DE REMPLISSAGE COMPRENANT UN TEL ÉLÉMENT DE REMPLISSAGE

(30) Priorität: 17.11.2008 DE 102008057752
(43) Veröffentlichungstag der Anmeldung: 27.07.2011
(73) Patentinhaber: KHS GmbH, 44143 Dortmund (DE)
(72) Erfinder: KRULITSCH, Dieter-Rudolf, 55545 Bad Kreuznach (DE)
(86) Internationale Anmeldenummer: PCT/EP2009/007689
(87) Internationale Veröffentlichungsnummer: WO 2010/054746

(56) Entgegenhaltungen:
- EP-A1- 1 559 674
- WO-A1-2008/116559
- DE-U1- 20 105 716
- US-A- 3 589 410

## Beschreibung

Die Erfindung bezieht sich auf ein Füllelement gemäß Oberbegriff Patentanspruch 1 sowie auf ein Füllsystem gemäß Oberbegriff Patentanspruch 17.

Vielfach ist es erforderlich, Produkte für ein heißsteriles Abfüllen mit einer erhöhten Produkttemperatur, beispielsweise mit einer Produkttemperatur im Bereich zwischen 90 und 95°C abzufüllen. Probleme bei dieser Heißabfüllung bzw. bei für die Heißabfüllung verwendeten Füllmaschinen bestehen u.a. darin, dass die für das gesteuerte Abfüllen des jeweiligen Produktes oder Füllgutes verwendeten Füllelemente einer Füllmaschine bereits vor Beginn des Abfüllprozesses die erhöhte Produkttemperatur aufweisen müssen, da nur so zu verhindert werden kann, dass das den Füllelementen zwar im heißen Zustand zugeführte Füllgut dort während des Füllens in unzulässiger Weise abgekühlt. Es ist somit ein Vorheizen der Füllelemente vor Beginn des Abfüllprozesses erforderlich. Analog hierzu müssen auch bei Unterbrechungen eines Abfüllprozesses sowohl das Füllgut, als auch die Elemente einer Füllmaschine jeweils auf der geforderten Soll-Temperatur, beispielsweise im Bereich zwischen 90 und 95°C gehalten werden, damit das Füllen nach der Beendigung einer Unterbrechung sofort wieder mit den auf Soll-Temperatur befindlichen Füllelementen aufgenommen werden kann.

Zur Lösung dieser Probleme sind bereits Füllsysteme oder Füllmaschinen bekannt, bei denen die Füllelemente in einem sogenannten Heißumlauf einbezogen sind, d.h. ein Teilstrom des heißen Füllgutes in einem z.B. eine Heizvorrichtung aufweisenden geschlossenen Kreislauf durch die Füllelemente geleitet wird, um diese zu beheizen und/oder auf der jeweiligen Soll-Temperatur zu halten. Nachteilig bei bekannten Füllsystemen oder Füllmaschinen dieser Art ist aber u.a., dass zur Steuerung der Funktionen Füllen und Heißumlauf äußerst aufwendige, anfällige und teuere Ventilanordnungen erforderlich sind.

Ein gattungsgemäßes Füllventil wurde durch die US 3,589,410 vorgestellt. Diese Schrift stellt eine Vorrichtung vor, bei welcher durch die Hubbewegung des zu befüllenden Behälters ein Betätigungshebel aus einer ersten, schrägen Ausrichtung in eine zweite, horizontale Ausrichtung bewegt wird. Dabei ist es wesentlich, dass dann, wenn sich kein Behälter an der Füllposition befindet, der Betätigungshebel der Betätigungshebel in der ersten, schrägen Ausrichtung verbleibt.

Anschließend werden die in horizontaler Ausrichtung befindlichen Betätigungshebel durch einen ortsfesten Betätigungsnocken bewegt, wodurch das Füllventil geöffnet und gleichzeitig der Heizströmungsweg des Follventils geschlossen wird.

Durch diese Anordnung ist sichergestellt, dass das Füllventil nur dann geöffnet wird, wenn sich ein Behälter an der Füllposition befindet.

Diese Vorrichtung ist kompliziert und mechanisch anfällig, was als Nachteil anzusehen ist.

Aufgabe der Erfindung ist es, ein Füllelement aufzuzeigen, welches bei vereinfachter Ausbildung im Heißumlauf beheizbar ist. Zur Lösung dieser Aufgabe ist ein Füllelement entsprechend dem Patentanspruch 1 ausgebildet. Ein Füllsystem ist Gegenstand des Patentanspruchs 17.

Der besondere Vorteil der Erfindung besteht darin, dass das Flüssigkeitsventil des jeweiligen Füllelementes sowie auch der im jeweiligen Füllelement ausgebildete Strömungskanal für den Heißumlauf allein durch die Bewegung des jeweils zu füllenden Behälters gesteuert werden, d.h. das Flüssigkeitsventil durch das Ansetzen und/oder Andrücken des Behälters an das Füllelement geöffnet und der Strömungsweg für den Heißumlauf hierbei geschlossen oder aber gedrosselt und umgekehrt beim Abnehmen des befüllten Behälters vom Füllelement dessen Flüssigkeitsventil wieder geschlossen und der Strömungsweg für den Heißumlauf vollständig geöffnet werden.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
- Fig. 1: in vereinfachter Darstellung eine ein Füllelement aufweisende Füllposition einer Füllmaschine umlaufender Bauart, bei geschlossenem Füllelement, zusammen mit einem gegenüber dem Füllelement abgesenkten Behälter in Form einer Flasche;
- Fig. 2: die Füllposition der Figur 1, zusammen mit der gegen das Füllelement angehobenen Flasche;
- Fig. 3 und 4: jeweils in vergrößerter Detaildarstellung das Füllelement bei geschlossenem und geöffnetem Flüssigkeitsventil;
- Fig. 5: einen Schnitt durch die Gehäuseteile des zweiteiligen Füllelementgehäuses entsprechend der Linie I - I der Figur 1.

In den Figuren ist 1 eines der Füllelemente einer Füllmaschine umlaufender Bauart zum drucklosen Füllen von Behältern in Form von Flaschen 2 mit einem heißen flüssigen Füllgut, beispielsweise mit einem Füllgut, welches für eine Heißfüllung (z.B. heißsteriles Abfüllen) eine Temperatur im Bereich zwischen etwa 90 und 95°C aufweist. Das Füllelement 1 ist mit einer Vielzahl gleichartiger Füllelemente 1 am Umfang eines um eine vertikale Maschinenachse umlaufend antreibbaren Rotors 3 vorgesehen. Dieser weist u.a. einen für sämtliche Füllelemente 1 gemeinsamen Kessel 4, beispielsweise Ringkessel auf, der während des Füllbetriebes teilweise, d.h. niveaugesteuert bis zum Niveau N mit dem heißen flüssigen Füllgut gefüllt ist, so dass im Innenraum des Kessels 4 ein unterer, von dem heißen flüssigen Füllgut eingenommener Flüssigkeitsraum 4.1 und darüber liegend ein beispielsweise mit einem Inert-Gas gefüllter Gasraum 4.2 gebildet sind.

Die Füllelemente 1 sind jeweils mit ihrem Füllelementgehäuse 5 an der Unterseite des Kessels 4 befestigt. Jedes Füllelementgehäuse 5 ist zweiteilig ausgebildet, und zwar bestehend aus einem am Rotor 3 bzw. an der Unterseite des Kessels 4 befestigten Gehäuseteil 5.1 und aus einem beweglichen Gehäuseteil 5.2, welches in Richtung einer vertikalen Füllelementachse FA relativ zu dem Gehäuseteil beweglich ist, und zwar zwischen einer in der Figur 1 bzw. 3 dargestellten unteren Hubstellung und einer in der Figur 2 bzw. 4 dargestellten oberen Hubstellung. Durch zwischen den Gehäuseteilen 5.1 und 5.2 wirkenden Federmitteln, die bei der dargestellten Ausführungsform von einer an der Gehäuseaußenseite vorgesehenen, die Achse FA konzentrisch umschließenden Druckfeder 6 gebildet sind, ist das Gehäuseteil 5.2 in die untere Hubstellung vorgespannt.

Das Gehäuseteil 5.2 besteht im Wesentlichen aus einer Ventilplatte 7, die mit ihren Oberflächenseiten senkrecht zur Achse FA orientiert ist und gegen deren Oberseite sich auch die Druckfeder 6 abstützt, sowie aus einem beidendig offenen Füllrohr oder Füllrohr 8, welches die Ventilplatte 7 abgedichtet durchdringt und mit seinem oberen Füllrohrabschnitt 8.1 in das Gehäuseteil 5.1 hineinreicht. Mit einem unteren Füllrohrabschnitt 8.2 steht das Füllrohr 8 über die Unterseite der Ventilplatte 7 vor und bildet an seinem unteren Ende eine Abgabeöffnung mit einem Flüssigkeitsventil 9 zum gesteuerten Füllen der Flaschen 2 mit dem flüssigen Füllgut, wie dies nachstehend noch näher beschrieben wird.

Das Flüssigkeitsventil 9 ist bei der dargestellten Ausführungsform als Fußventil ausgeführt und besteht im Wesentlichen aus einem Ventilkörper 10, der am unteren, aus dem Füllrohrabschnitt 8.1 vorstehenden Ende eines achsgleich mit der Achse FA angeordneten Rückgasrohres 11 vorgesehen ist und mit einer von einer Dichtung 12 gebildeten Ventilkörperfläche mit einer Ventilfläche zusammenwirkt, die von dem unteren Öffnungsrand des Füllrohrabschnittes 8.2 gebildet ist. Das Rückgasrohr 11, welches sich durch das Ventilgehäuse 5 sowie auch abgedichtet durch den Flüssigkeitsraum 4.1 des Kessels 4 bis in den dortigen Gasraum 4.2 erstreckt, bildet einen Rückgaskanal 13, der bei der dargestellten Ausführungsform an der Unterseite des Füllelementes 1, d.h. am Ventilkörper 10 sowie auch an dem in den Gasraum 4.2 hineinreichenden Rohrende ständig offen ist.

Innerhalb des Füllrohres 8 ist zwischen der Innenfläche dieses Füllrohres und der Außenfläche des Rückgasrohres 11 ein Ringkanal 14 gebildet, der am oberen Ende des Füllrohres 8 in einen im Gehäuseteil 5.1 ausgebildeten Kanal 15 mündet, welcher über eine Öffnung 15.1 mit dem Flüssigkeitsraum 4.1 des Kessels 4 im Bereich des Kesselbodens in Verbindung steht. Der Kanal 15 setzt sich auch in einem die Achse FA konzentrisch umschließenden ringförmigen Kanalabschnitt 16 fort, der zwischen der Außenfläche des Füllrohrabschnittes 8.1 und der Innenfläche des Gehäuseteiles 5.1 und dabei insbesondere der Innenfläche eines den Füllrohrabschnitt 8.1 mit Abstand umschließenden rohrartigen Gehäuseabschnitts 5.1.1 des Gehäuseteiles 5.1 gebildet ist. An dem unteren der Ventilplatte 7 benachbarten Öffnungsrand des Gehäuseabschnitts 5.1.1 steht der Kanalabschnitt 16 über eine die Achse FA umschließende Ringöffnung 17, die zwischen diesem Öffnungsrand und der Oberseite der Ventilplatte 7 gebildet ist, mit einem den Gehäuseabschnitt 5.1.1 ringförmig umschließenden Ringkanal 18 in Verbindung, der außenliegend zur Umgebung hin abgedichtet durch eine Wandung verschlossen ist, die die Relativbewegung des Gehäuseteiles 5.2 zum Gehäuseteil 5.1 ermöglicht, d.h. in Richtung der Achse FA axial verkürzbar und verlängerbar ist und die bei der dargestellten Ausführungsform von einem Faltenbalg 19 gebildet ist. An der der Ringöffnung 17 entfernt liegenden oberen Ende ist der Ringkanal 18 mit einem Ringkanal 20 verbunden, der im oder am Rotor 3 für sämtliche Füllelemente 1 der Füllmaschine oder aber für jeweils eine Gruppe solcher Füllelemente 1 gemeinsam vorgesehen ist.

An dem über die Unterseite der Ventilplatte 7 vorstehenden Füllrohrabschnitt 8.2 ist eine Dichtung 21 vorgesehen, die sich über ein Distanzstück 22 gegen die Unterseite der Ventilplatte 7 abstützt und über die der Füllrohrabschnitt 8.2 mit einer Füllrohrteillänge 8.2.1 nach unten vorsteht.

Jedem Füllelement 1 der Füllmaschine ist ein Behälterträger 23 zugeordnet, der bei der dargestellten Ausführungsform für eine hängende Befestigung der Flaschen 2 an ihrem unterhalb der Flaschenmündung 2.1 vorgesehenen Mündungswulst 2.2 ausgebildet ist. Der Behälterträger 23 ist mittels einer Führungsstange 24 an dem Rotor 3 geführt in der Achse FA zwischen einer abgesenkten Hubstellung (Figur 1) und einer angehobenen Hubstellung (Figur 2) bewegbar, und zwar gesteuert durch eine Kurvenrolle 25, die mit einer mit dem Rotor 3 nicht umlaufenden Steuerkurve 26 zusammenwirkt. Bei der dargestellten Ausführungsform ist der jeweilige Behälterträger 23, der zusammen mit dem zugehörigen Füllelement 1 eine Füllposition 27 bildet, durch nicht dargestellte Federmittel in die angehobene Hubstellung vorgespannt.

Zum Füllen werden die Behälter bzw. Flaschen 2 den einzelnen Füllpositionen 27 bei abgesenktem Behälterträger 23 zugeführt, so dass sich die Flaschenmündung 2.1 der jeweiligen Flasche 2 zunächst mit Abstand unterhalb des betreffenden Füllelementes 1 befindet. Der Behälterträger 23 wird dann mit der Flasche 2 angehoben, so dass diese mit ihrer Flaschenmündung 2.1 gegen die Dichtung 21 zur Anlage kommt und das Gehäuseteil 5.2 über die Flasche 2 und gegen die Wirkung der Federmittel 6 nach oben in die obere Hubstellung bewegt wird. Hierbei öffnet das Flüssigkeitsventil 9, so dass das flüssige Füllgut aus dem Kessel 4 über den von dem Kanal 15 und dem Ringkanal 14 gebildeten Flüssigkeitskanal und das geöffnete Flüssigkeitsventil 9 in die Flasche 2 einströmen kann, wobei die aus der Flasche 2 von dem flüssigen Füllgut verdrängte Luft über den Rückgaskanal 13 abgeführt wird.

Der Füllvorgang wird automatisch dann beendet, sobald der in der Flasche 2 aufsteigende Füllgutspiegel das untere in die Flasche 2 eingeführte Ende des Rückgasrohres 11 erreicht hat bzw. dieses Ende geringfügig in den Füllgutspiegel eingetaucht und damit der Rückgaskanal 13 verschlossen ist. Die Füllhöhe in der jeweils gefüllten Flasche 2 ist durch die Füllrohrteillänge 8.2.1 bestimmt und kann durch Verwendung von Distanzstücken 22 mit unterschiedlicher axialer Abmessung eingestellt werden. Beim Absenken der jeweils gefüllten Flasche 2 wird durch die Absenkbewegung des Gehäuseteiles 5.2 das Flüssigkeitsventil 9 wieder geschlossen, wie dies dem Fachmann an sich bekannt ist.

Die untere Hubstellung des Gehäuseteiles 5.2 ist dadurch definiert, dass der Füllrohrabschnitt 8.2 mit seinem unteren Rand gegen Ventilkörper 10 bzw. dessen Dichtung 12 anliegt. Die obere Hubstellung des Gehäuseteiles 5.2 ist dadurch definiert, dass die Ventilplatte 7 gegen den unteren Rand des Gehäuseabschnittes 5.1.1 anliegt.

Eine Besonderheit des Füllelementes 1 besteht darin, dass zum Beheizen der Füllelemente 1 ein Heißumlauf des flüssigen Füllgutes aus dem Flüssigkeitsraum 4.1 durch den Kanal 15, den Kanalabschnitt 16 und den Ringkanal 18 jedes Füllelementes 1 in den Ringkanal 20 und aus diesem über eine Produktpumpe 28 und eine Heizeinrichtung 29 zurück in den Flüssigkeitsraum 4.1 des Kessels 4 möglich ist. Durch diesen Heißumlauf wird eine effektive Beheizung der Füllelemente 1 erreicht, so dass sie vor Beginn eines Abfüllprozesses auf die erforderliche, erhöhte Produkttemperatur vorgeheizt und bei einer Unterbrechung des Abfüllprozesses auf der erforderlichen Soll-Temperatur gehalten werden können, also sowohl am Beginn jedes Abfüllprozesses, als auch bei einer Wiederaufnahme des Abfüllprozesses nach einer Unterbrechung ein Abkühlen des heißen Füllgutes innerhalb der Füllelemente 1 wirksam vermieden ist.

Eine weitere Besonderheit besteht darin, dass allein durch das Anheben und Absenken der jeweiligen Flasche 2 nicht nur das Öffnen und Schließen des Flüssigkeitsventils 9 in der vorstehend beschriebenen Weise gesteuert wird, sondern auch der Heißumlauf durch das Füllelement. Wie nämlich ein Vergleich insbesondere der Figuren 3 und 4 zeigt, ist bei in der unteren Hubstellung befindlichem Gehäuseteil 5.2 und bei geschlossenem Flüssigkeitsventil 9 die Ringöffnung 17 für den Heißumlauf bzw. für das Durchströmen des Kanalabschnittes 16 und des Ringkanals 18 mit dem heißen Füllgut vollständig geöffnet. Mit dem Anheben des Gehäuseteils 5.2 und dem Öffnen des Flüssigkeitsventils 9 wird die Ringöffnung 17 zunehmend verkleinert, d.h. der effektive Strömungsquerschnitt des von dem Kanalabschnitt 16 und dem Ringkanal 18 gebildeten Strömungswegs reduziert, bis schließlich die Ventilplatte 7 vollständig gegen den unteren Rand des Gehäuseabschnitts 5.1.1 anliegt und hierdurch nicht nur die Hubbewegung des Gehäuseteils 5.2 nach oben beendet, sondern auch die Ringöffnung 17 vollständig geschlossen ist (Fig. 4). Während des Füllens fließt somit das gesamte, dem jeweiligen Füllelement zufließende Füllgut im Interesse einer möglichst kurzen Füllzeit und damit einer möglichst hohen Leistung der Füllmaschine (Anzahl der gefüllten Flaschen 2 je Zeiteinheit) über das geöffnete Flüssigkeitsventil 9 der jeweiligen Flasche 2 zu, während bei geschlossenem Flüssigkeitsventil 9, d.h. vor und nach der jeweiligen Füllphase die Ringöffnung 17 für den Heißumlauf vollständig geöffnet ist.

Um das Beheizen der Füllelemente 1 mit dem im Heißumlaufer geförderten Teilstrom des flüssigen Füllgutes besonders wirksam zu gestalten, sind an der Innenfläche des Gehäuseteiles 5.1 und des rohrartigen Gehäuseabschnitts 5.1.1 radial über diese Innenfläche wegstehende Rippen 30 vorgesehen, wie dies in der Figur 5 dargestellt ist. Durch diese Rippen 30, die bei der dargestellten Ausführungsform bis an die Außenfläche des Füllrohrabschnittes 8.1 reichen, ergibt sich eine erhebliche Vergrößerung der Innenfläche, die mit dem heißen, den Kanalabschnitt 16 durchströmenden Füllgut in Berührung steht. Weiterhin wird durch die Rippen 30 auch eine gewisse Verwirbelung des Füllgutstroms erreicht, was ebenfalls die Wärmeabgabe vom Füllgut an das Gehäuse 5 wesentlich verbessert.

Trotz der Beheizung des Füllelementes 1 durch das im Heißumlauf gesteuert geförderte Füllgut der damit verbundenen Vorteile weist das Füllelement eine vereinfachte Konstruktion auf.

Das Beheizen des Füllelementes 1 durch das im Heißumlauf geförderte Füllgut ist besonders effektiv auch dadurch, dass dieses im Nebenstrom durch das Füllelement 1 geförderte Füllgut im Kanalabschnitt 16 zunächst bezogen auf die Achse FA axial in Richtung Füllelementunterseite und dann anschließend nach dem Durchströmen der Ringöffnung 17 axial in Richtung Füllelementoberseite strömt, sich also bei kompakter und insbesondere auch in Richtung der Achse FA kurzer Bauweise des Füllelementes 1 ein relativ langer Strömungsweg für das das Füllelement 1 beheizende Füllgut im Gehäuse 5 ergibt.

Die Füllhöhe des Füllgutes in der jeweiligen Flasche 2 ist somit durch die Länge bestimmt, mit der Füllrohrabschnitt 8.1 über die Unterseite der Dichtung 21 vorsteht und damit beim Füllen durch die Flaschenmündung 2.1 in das Innere der Flasche 2 hineinreicht.

### Bezugszeichenliste

- 1: Füllelement
- 2: Behälter oder Flasche
- 2.1: Flaschenmündung
- 2.2: Mündungsflansch
- 3: Rotor
- 4: Kessel
- 4.1: Flüssigkeitsraum des Kessels 4
- 4.2: Gasraum des Kessels 4
- 5: Füllelementgehäuse
- 5.1,5.2: Gehäuseteil
- 5.1.1: Gehäuseabschnitt
- 6: Feder
- 7: Ventilplatte
- 8: Füllrohr
- 8.1, 8.2: Füllrohrabschnitt
- 8.2.1: Füllrohrteillänge
- 9: Flüssigkeitsventil
- 10: Ventilkörper
- 11: Rückgasrohr
- 12: Dichtung
- 13: Rückgaskanal
- 14: Ringkanal
- 15: Kanal
- 15.1: Öffnung
- 16: Kanalabschnitt
- 17: Ringöffnung
- 18: Ringkanal
- 19: bewegliche Wandung bzw. Faltenbalg
- 20: Ringkanal
- 21: Dichtung
- 22: Distanzstück
- 23: Behälterträger
- 24: Führungsstange
- 25: Kurvenrolle
- 26: Steuerkurve
- 27: Füllposition
- 28: Produktpumpe
- 29: Heizeinrichtung
- FA: Füllelementachse
- N: Niveau

## Patentansprüche

1. Füllelement für Füllsysteme zum Füllen von Flaschen oder dergleichen Behältern (2) mit einem heißen flüssigen Füllgut, mit einem im Füllelemente (1) ausgebildeten Flüssigkeitskanal (14, 15) mit Flüssigkeitsventil (9), der wenigstens eine Abgabeöffnung bildet, über die das flüssige Füllgut durch gesteuertes Öffnen und Schließen des Flüssigkeitsventils (9) In den Behälter (2) eingebracht werden kann, sowie mit wenigstens einem im Flüssigkeitsventil (1) ausgebildeten Strömungsweg (16, 17,18), der zum Beheizen des Füllelementes (1) an einen Heißumlauf des flüssigen Füllgutes anschließbar ist, wobei Steuermittel (5.2) für das Flüssigkeitsventil (9) vorgesehen sind, die durch eine Hubbewegung des zu füllenden, gegen das Füllelement (1) angehobenen Behälters (2) betätigbar sind und zum Öffnen des Flüssigkeitsventils (9) und zum Sperren des Strömungswegs (16, 17, 18) für den Heißumlauf oder zum Reduzieren des wirksamen Strömungsquerschnitts dieses Strömungsweges (16, 17, 18) dienen, **dadurch gekennzeichnet, dass** die Steuermittel im Füllelement angeordnet sind und allein durch die Hubbewegung des zu füllenden Behälters das Flüssigkeitsventil öffnen und den Strömungsweg (16, 17, 18) für den Heißumlauf sperren oder den wirksamen Strömungsquerschnitt dieses Strömungsweges (16, 17, 18) reduzieren.

2. Füllelement nach Anspruch 1, **dadurch gekennzeichnet, dass** der Strömungsweg (16, 17, 18) des Heißumlaufs durch die Hubbewegung des zu füllenden Behälters vollständig gesperrt oder verschlossen wird.

3. Füllelement nach Anspruch 1 oder 2, **dadurch gekennzeichnet, dass** die Steuermittel von einem zwischen wenigstens einer ersten und einer zweiten Hubstellung beweglichen, vorzugsweise in einer Füllelementachse (FA) axial beweglichen Gehäuseteil (5.2) gebildet sind, welches eine Behälteranlage- und/oder Dichtfläche (21) für den jeweils zu füllenden Behälter aufweist und mit diesem beim Anheben mitbewegt wird.

4. Füllelement nach Anspruch 3, **dadurch gekennzeichnet, dass** in dem und/oder an dem beweglichen Gehäuseteil (5.2) und/oder in einem dortigen Füllrohr (8) zumindest eine Teillänge des Flüssigkeitskanals (15, 14) gebildet ist.

5. Füllelement nach Anspruch 4, **dadurch gekennzeichnet, dass** in dem und/oder an dem Flüssigkeitskanal (14) und/oder Füllrohr (8) ein Ventilsitz des Flüssigkeitsventils (9) ausgebildet ist, der in der ersten Hubstellung des beweglichen Gehäuseteils (5.2) zum Schließen des Flüssigkeitsventils (9) gegen einen Ventilkörper (10) dieses Ventils anliegt.

6. Füllelement nach einem der vorhergehenden Ansprüche, **dadurch gekennzeichnet, dass** das bewegliche Gehäuseteil (5.2) im Zusammenwirken mit einem weiteren Gehäuseteil (5.1) oder Gehäuseabschnitt (5.1.1), beispielsweise mit einer die Füllelementachse (FA) umschließenden Ringfläche dieses Gehäuseabschnitts (5.1.1) wenigstens eine steuerbare Öffnung (17) im Strömungsweg (16, 18) des Heißumlaufs bildet, die in der zweiten Hubstellung des beweglichen Gehäuseteils (5.2) geschlossen ist oder den reduzierten Strömungsquerschnitt aufweist.

7. Füllelement nach Anspruch 6, **dadurch gekennzeichnet, dass** die steuerbare Öffnung (17) zwischen dem beweglichen Gehäuseteil (5.2) und einer Fläche des weiteren Gehäuseteils (5.1) oder des Gehäuseabschnitts (5.1.1) gebildet ist, gegen die sich das bewegliche Gehäuseteil (5.2) in seiner zweiten Hubstellung abstützt.

8. Füllelement nach einem der vorhergehenden Ansprüche, **dadurch gekennzeichnet, dass** das bewegliche Gehäuseteil (5.2) mit einem zumindest eine Teillänge des Flüssigkeitskanals (14) bildenden ersten Füllrohrabschnitt (8.1) in einen in dem weiteren Gehäuseteil (5.1) ausgebildeten Kanal (15) hineinreicht, der mit einem Reservoire oder Kessel (4) für das flüssige Füllgut in Verbindung steht, und dass zwischen der Außenfläche des ersten Füllrohrabschnitts (8.1) und einer Innenfläche des weiteren Gehäuseteiles (5.1) oder des Gehäuseabschnitts (5.1.1) dieses Gehäuseteiles (5.1) ein ringförmiger Kanalabschnitt (16) gebildet ist, der Teil des Strömungskanals für den Heißumlauf ist.

9. Füllelement nach einem der vorhergehenden Ansprüche, **dadurch gekennzeichnet, dass** der Strömungsweg für den Heißumlauf von wenigstens zwei innerhalb des Füllelementes (1) ausgebildeten und vorzugsweise über die steuerbare Öffnung (17) aneinander anschließenden Kanälen oder Kanalabschnitten (16, 18) gebildet ist, und zwar derart, dass die Strömungsrichtung in den Kanalabschnitten entgegengesetzt verläuft, und zwar bevorzugt jeweils zur Füllelementachse (FA).

10. Füllelement nach Anspruch 9, **dadurch gekennzeichnet, dass** wenigstens ein Kanal oder Kanalabschnitt (16) des Strömungsweges für den Heißumlauf mit einem Kanal (15) in Verbindung steht, der seinerseits mit dem Reservoire oder Kessel (4) für das Füllgut verbunden ist, und dass wenigstens ein weiterer Kanal oder Kanalabschnitt (18) des Strömungsweges für den Heißumlauf mit einer vorzugsweise eine Heizeinrichtung (29) aufweisenden Förderstrecke zum Rückführen des Füllgutes an das Reservoire oder an dem Kessel (4) verbunden ist.

11. Füllelement nach Anspruch 8, **dadurch gekennzeichnet, dass** das Füllrohr (8) mit einem weiteren Füllrohrabschnitt (8.2) aus einem Gehäuse (5) des Füllelementes (1) vorsteht.

12. Füllelement nach Anspruch 11, **dadurch gekennzeichnet, dass** der weitere Füllrohrabschnitt (8.2) an seinem Ende den Ventilsitz des als Fußventil ausgeführten Flüssigkeitsventils (9) bildet.

13. Füllelement nach einem der Ansprüche 4 - 12, **gekennzeichnet durch** ein wenigstens einen Rückgaskanal (13) bildendes Rückgasrohr (11), welches zumindest auf einer Teillänge vom Füllrohr (8) derart umschlossen ist, dass der im beweglichen Gehäuseteil (5.2) ausgebildete Teil des Flüssigkeitskanals ein das Rückgasrohr (11) umschließender Ringkanal (14) ist.

14. Füllelement nach Anspruch 13, **dadurch gekennzeichnet, dass** der Ventilkörper (10) des Flüssigkeitsventils (9) am Rückgasrohr (11) vorgesehen ist.

15. Füllelement nach einem der vorhergehenden Ansprüche, **dadurch gekennzeichnet, dass** der Strömungsweg für den Heißumlauf von wenigstens einem inneren Kanal oder Kanalabschnitt (16) und einem äußeren, den inneren umschließenden Kanal oder Kanalabschnitt (18) gebildet ist, und dass der äußere Kanal oder Kanalabschnitt (18) durch äußere sich zwischen dem beweglichen Gehäuseteil (5.2) und dem weiteren Gehäuseteil (5.1) erstreckende und die Bewegung des beweglichen Gehäuseteiles (5.2) ermöglichende Wandmittel, beispielsweise in Form wenigstens eines Faltenbalges (19) begrenzt ist.

16. Füllelement nach einem der vorhergehenden Ansprüche, **dadurch gekennzeichnet, dass** wenigstens auf einer Teillänge des Strömungsweges (16, 17, 18) für den Heißumlauf die Innenfläche dieses Strömungsweges zur Erhöhung der mit dem Füllgut in Berührung kommenden Fläche und/oder zur Verwirbelung des Füllgutstromes profiliert, beispielsweise mit Rippen (30) versehen ist.

17. Füllsystem zum Füllen von Flaschen oder dergleichen Behältern (2) mit einem heißen flüssigen Füllgut, mit wenigstens einem Füllelement (1), **dadurch gekennzeichnet, dass** das Füllelement (1) nach einem der vorhergehenden Ansprüche ausgebildet ist.

18. Füllsystem nach Anspruch 17, **gekennzeichnet durch** seine Ausbildung als Füllmaschine umlaufender Bauart, die an einem um eine vertikale Maschinenachse umlaufend antreibbaren Rotor (3) eine Vielzahl von Füllelementen (1) aufweist.

## Claims

1. A filling element for filling systems for filling bottles or similar containers (2) with a hot liquid product, comprising a liquid channel (14, 15) which is configured in the filling element (1), has a liquid valve (9) and forms at least one discharge opening through which the liquid product can be introduced into the container (2) by controlled opening and closing of the liquid valve (9), and comprising at least one flow path (16, 17,18) which is formed in the liquid valve (1) and which, to heat the filling element (1), can be connected to a hot circulation of the liquid product, with control means (5.2) for the liquid valve (9) being provided which are operable by a lifting movement of the container (2) that is to be filled and that is lifted up against the filling element (1), and which serve to open the liquid valve (9) and to block the flow path (16, 17, 18) for the hot circulation or to reduce the effective flow cross-section of this flow path (16,17, 18), **characterised in that** the control means are arranged in the filling element and, solely through the lifting movement of the container that is to be filled, open the liquid valve and block the flow path (16,17,18) for the hot circulation or reduce the effective flow cross-section of said flow path (16, 17,18).

2. The filling element of claim 1 wherein the flow path (16, 17, 18) of the hot circulation is completely blocked or sealed off by the lifting movement of the container to be filled.

3. The filling element of claim 1 or 2 wherein the control means are formed by a housing part (5.2) which is movable - preferably axially movable in a filling element axis (FA) - between at least one first and one second lifting position, which exhibits a container contact face and/or sealing face (21) for the respective container to be filled, and which moves with the latter when lifted.

4. The filling element of claim 3 wherein at least a partial length of the liquid channel (15, 14) is formed in and/or on the movable housing part (5.2) and/or in a filling tube (8) located there.

5. The filling element of claim 4 wherein there is configured in and/or on the liquid channel (14) and/or filling tube (8) a valve seat of the liquid valve (9) which (valve seat), when in the first lifting position of the movable housing part (5.2), lies against a valve body (10) of the liquid valve (9) so as to close that valve.

6. The filling element of any one of the preceding claims wherein the movable interaction with a further housing part (5.1) or housing section (5.1.1), for example with an annular surface of that housing section (5.1.1) which encircles the filling element axis (FA), forms at least one controllable opening (17) in the flow path (16, 18) of the hot circulation, which (opening) in the second lifting position of the movable housing part (5.2) is closed or exhibits the reduced flow cross-section.

7. The filling element of claim 6 wherein the controllable opening (17) is formed between the movable housing part (5.2) and a face of the further housing part (5.1) or of the housing section (5.1.1), against which face the movable housing part (5.2) is supported in its second lifting position.

8. The filling element of any one of the preceding claims wherein the movable housing part (5.2) extends by a first filling tube section (8.1) forming at least a partial length of the liquid channel (14) into a channel (15) configured in the further housing part (5.1), which channel is in connection with a reservoir or tank (4) for the liquid product, and wherein there is formed, between the outer face of the first filling tube section (8.1) and an inner face of the further housing part (5.1) or of the housing section (5.1.1) of that housing part (5.1), an annular channel section (16) which is part of the flow channel for the hot circulation.

9. The filling element of any one of the preceding claims wherein the flow path for the hot circulation is formed by at least two channels or channel sections (16, 18) which are configured inside the filling element (1) and preferably adjacent to one another via the controllable opening (17), and in such a way that direction of flow in the channel sections runs counter, preferably in each case relative to the filling element axis (FA).

10. The filling element of claim 9 wherein at least one channel or channel section (16) of the flow path for the hot circulation is in connection with a channel (15) which is in turn connected with the reservoir or tank (4) for the product, and at least one further channel or channel section (18) of the flow path for the hot circulation is connected with a delivery section which preferably exhibits a heating device (29) and which returns the product to the reservoir or tank (4).

11. The filling element of claim 8 wherein the filling tube (8) projects by a further filling tube section (8.2) out from a housing of the (5) of the filling element (1).

12. The filling element of claim 11 wherein, at its end, the further filling tube section (8.2) forms the valve seat of the liquid valve (9) executed as a foot valve.

13. The filling element of any one of claims 4-12 **characterised by** a return gas tube (11) which forms at least one return gas channel (13) and which is enclosed over at least part of its length by the filling tube (8) in such a way that the part of the liquid channel which is configured in the movable housing part (5.2) is an annular channel (14) enclosing the return gas tube (11).

14. The filling element of claim 13 wherein the valve body (10) of the liquid valve (9) is provided on the return gas tube (11).

15. The filling element of any one of the preceding claims wherein the flow path for the hot circulation is formed by at least one inner channel or channel section (16) and an outer channel or channel section (18) enclosing the inner, and wherein the outer channel or channel section (18) is limited by outer wall means, for example in the form of at least one bellows (19), extending between the movable housing part (5.2) and the further housing part (5.1) and enabling the movement of the movable housing part (5.2).

16. The filling element of any one of the preceding claims **characterised in that**, at least over part of the length of the flow path (16, 17, 18) for the hot circulation, the inner surface of this flow path is profiled, for example provided with ribs (30), to increase the surface area that comes into contact with the product and/or to create a turbulent flow of the product.

17. A filling system for filling bottles or similar containers (2) with a hot liquid product, having at least one filling element (1), wherein the filling element (1) is configured according to any one of the preceding claims.

18. The filling system of claim 17 **characterised by** its configuration as a rotary filling machine exhibiting a plurality of filling elements (1) on a rotor (3) which can be driven to rotate about a vertical machine axis.

## Revendications

1. Elément de remplissage pour systèmes de remplissage servant à remplir des bouteilles ou des récipients similaires (2) d'un produit de remplissage liquide chaud, comprenant un conduit pour liquide (14, 15) réalisé dans l'élément de remplissage (1) pourvu d'une soupape de liquide (9), qui forme au moins une ouverture de distribution, par l'intermédiaire de laquelle le produit de remplissage liquide peut être introduit dans le récipient (2) par l'ouverture et la fermeture commandées de la soupape de liquide (9), et comprenant également au moins une voie d'écoulement (16, 17, 18), qui est réalisée dans la soupape de liquide (1) et qui peut être raccordée à un circuit chaud du produit de remplissage liquide aux fins du chauffage de l'élément de remplissage (1), sachant que sont prévus des moyens de commande (5.2) pour la soupape de liquide (9), lesquels peuvent être actionnés par un mouvement de levage du récipient (2) à remplir soulevé par rapport à l'élément de remplissage (1) et qui servent à ouvrir la soupape de liquide (9) et à bloquer la voie d'écoulement (16, 17, 18) pour le circuit chaud ou à réduire la section transversale d'écoulement active de ladite voie d'écoulement (16, 17, 18), **caractérisé en ce que** les moyens de commande sont disposés dans l'élément de remplissage et ouvrent, uniquement par le mouvement de levage du récipient à remplir, la soupape de liquide et bloquent la voie d'écoulement (16, 17, 18) pour le circuit chaud ou réduisent la section transversale d'écoulement active de ladite voie d'écoulement (16, 17, 18).

2. Elément de remplissage selon la revendication 1, **caractérisé en ce que** la voie d'écoulement (16, 17, 18) du circuit chaud est entièrement bloquée ou fermée par le mouvement de levage du récipient à remplir.

3. Elément de remplissage selon la revendication 1 ou 2, **caractérisé en ce que** les moyens de commande sont formés par une partie de boîtier (5.2) mobile entre au moins une première position de levage et une deuxième position de levage, de préférence de manière mobile axialement dans un axe de l'élément de remplissage (FA), ladite partie de boîtier présentant une surface d'appui de récipient et/ou une surface étanche (21) pour chaque récipient à remplir et étant entraînée avec ce dernier lors du mouvement de levage.

4. Elément de remplissage selon la revendication 3, **caractérisé en ce qu'**au moins une longueur partielle du conduit pour liquide (15, 14) est formée dans et/ou au niveau de la partie de boîtier (5.2) mobile et/ou dans un tuyau de remplissage (8) situé à cet endroit.

5. Elément de remplissage selon la revendication 4, **caractérisé en ce qu'**est réalisé, dans le conduit pour liquide (14) et/ou au niveau de ce dernier, et/ou dans le tuyau de remplissage (8) et/ou au niveau de ce dernier, un siège de soupape de la soupape de liquide (9), lequel siège de soupape repose contre un corps de soupape (10) de la soupape de liquide (9) dans la première position de levage de la partie de boîtier (5.2) mobile aux fins de la fermeture de la soupape de liquide.

6. Elément de remplissage selon l'une quelconque des revendications précédentes, **caractérisé en ce que** la partie de boîtier (5.2) mobile forme, en coopération avec une autre partie de boîtier (5.1) ou une section de boîtier (5.1.1), par exemple avec une surface annulaire, renfermant l'axe d'élément de remplissage (FA), de ladite section de boîtier (5.1.1), au moins une ouverture (17) commandable dans la voie d'écoulement (16, 18) du circuit chaud, ladite ouverture étant fermée dans la deuxième position de levage de la partie de boîtier (5.2) mobile ou présentant la section transversale d'écoulement réduite.

7. Elément de remplissage selon la revendication 6, **caractérisé en ce que** l'ouverture (17) commandable est formée entre la partie de boîtier (5.2) mobile et une surface de l'autre partie de boîtier (5.1) ou de la section de boîtier (5.1.1), contre laquelle la partie de boîtier (5.2) s'appuie dans sa deuxième position de levage.

8. Elément de remplissage selon l'une quelconque des revendications précédentes, **caractérisé en ce que** la partie de boîtier (5.2) mobile parvient, par une première section de tuyau de remplissage (8.1) formant au moins une longueur partielle du conduit pour liquide (14), dans un conduit (15) réalisé dans l'autre partie de boîtier (5.1), ledit canal étant relié à un réservoir ou à une cuve (4) destiné(e) au produit de remplissage liquide, et **en ce qu'**une section de conduit (16) de forme annulaire est formée entre la surface extérieure de la première section de tuyau de remplissage (8.1) et une surface intérieure de l'autre partie de boîtier (5.1) ou de la section de boîtier (5.1.1) de ladite partie de boîtier (5.1), ladite section de conduit faisant partie intégrante du conduit d'écoulement pour le circuit chaud.

9. Elément de remplissage selon l'une quelconque des revendications précédentes, **caractérisé en ce que** la voie d'écoulement destinée au circuit chaud est formée par au moins deux conduits ou sections de conduit (16, 18) réalisés à l'intérieur de l'élément de remplissage (1) et se raccordant l'un à l'autre de préférence par l'intermédiaire de l'ouverture (17) commandable, et ce de telle manière que le sens d'écoulement dans les sections de conduit présente un sens inverse, à savoir de préférence respectivement par rapport à l'axe d'élément de remplissage (FA).

10. Elément de remplissage selon la revendication 9, **caractérisé en ce qu'**au moins un conduit ou une section de conduit (16) de la voie d'écoulement pour le circuit chaud est relié(e) à un conduit (15), qui, pour sa part, est relié au réservoir ou à la cuve (4) destiné(e) au produit de remplissage, et **en ce qu'**au moins un autre conduit ou une autre section de conduit (18) de la voie d'écoulement pour le circuit chaud est relié(e) à une ligne de refoulement présentant de préférence un dispositif de chauffage (29) servant à ramener le produit de remplissage au réservoir ou à la cuve (4).

11. Elément de remplissage selon la revendication 8, **caractérisé en ce que** le tuyau de remplissage (8) dépasse, par une autre section de tuyau de remplissage (8.2), d'un boîtier (5) de l'élément de remplissage (1).

12. Elément d remplissage selon la revendication 11, **caractérisé en ce que** l'autre section de tuyau de remplissage (8.2) forme, au niveau de son extrémité, le siège de soupape de la soupape de liquide (9) réalisée sous la forme d'une soupape de pied.

13. Elément de remplissage selon l'une quelconque des revendications 4 à 12, **caractérisé par** un tuyau de retour de gaz (11) formant au moins un conduit de retour de gaz (13), lequel tuyau de retour de gaz est entouré au moins sur une longueur partielle par le tuyau de remplissage (8) de telle manière que la partie du conduit pour liquide réalisée dans la partie de boîtier (5.2) mobile constitue un conduit annulaire (14) renfermant le tuyau de retour de gaz (11).

14. Elément de remplissage selon la revendication 13, **caractérisé en ce que** le corps de soupape (10) de la soupape de liquide (9) est prévu au niveau du tuyau de retour de gaz (11).

15. Elément de remplissage selon l'une quelconque des revendications précédentes, **caractérisé en ce que** la voie d'écoulement pour le circuit chaud est formée par au moins un conduit intérieur ou une section de conduit (16) et par un conduit extérieur ou une section de conduit (18) extérieure renfermant le conduit intérieur, et **en ce que** le conduit extérieur ou la section de conduit (18) est délimité(e) par des moyens de paroi s'étendant entre la partie de boîtier (5.2) mobile et l'autre partie de boîtier (5.1) et permettant le mouvement de la partie de boîtier (5.2) mobile, se présentant par exemple sous la forme d'au moins un soufflet (19).

16. Elément de remplissage selon l'une quelconque des revendications précédentes, **caractérisé en ce que** la surface intérieure de la voie d'écoulement (16, 17, 18) est pourvue au moins sur une longueur partielle de la voie d'écoulement, par exemple de nervures (30) pour élever la surface venant en contact avec le produit de remplissage et/ou pour imprimer un mouvement tourbillonnaire au flux de produit de remplissage.

17. Système de remplissage servant à remplir des bouteilles ou des récipients (2) similaires d'un produit de remplissage chaud, comprenant au moins un élément de remplissage (1), **caractérisé en ce que** l'élément de remplissage (1) est réalisé selon l'une quelconque des revendications précédentes.

18. Système de remplissage selon la revendication 17, **caractérisé par** sa réalisation sous la forme d'une machine de remplissage de type rotatif, laquelle présente, au niveau d'un rotor (3) pouvant être entraîné en rotation autour d'un axe de machine vertical, une pluralité d'éléments de remplissage (1).
